# EUROPÄISCHE PATENTSCHRIFT

(11) **EP 0 435 107 B1**
(45) Veröffentlichungstag und Bekanntmachung des Hinweises auf die Patenterteilung: **27.07.1994**
(21) Anmeldenummer: 90124206.5
(22) Anmeldetag: 14.12.1990
(51) Int. Cl.: D01G 19/10

(54) **Rundkamm**
Combing cylinder
Peigne circulaire

(30) Priorität: 22.12.1989 CH 4636/89
(43) Veröffentlichungstag der Anmeldung: 03.07.1991
(73) Patentinhaber: MASCHINENFABRIK RIETER AG, CH-8406 Winterthur (CH)
(72) Erfinder: Mondini, Giancarlo, Dr., CH-8400 Winterthur (CH)

(56) Entgegenhaltungen:
- EP-A- 0 329 615
- CH-A- 252 723
- CH-A- 654 599
- US-A- 2 204 944

## Beschreibung

Die Erfindung bezieht sich auf einen Rundkamm einer Kämmaschine mit einer Rundkammwalze, welche eine Kammgarnitur mit mehreren Kämmsegmenten trägt, die einen äusseren Hüllkreis bilden. Bei bekannten Kämmaschinen wird der von einem Zangenaggregat abstehende und über Zangenlippen festgehaltene Faserbart mittels eines unterhalb der Zange angeordneten Rundkammes ausgekämmt Das Zangenaggregat, welches eine hin- und hergehende Bewegung ausführt, befindet sich beim Auskämmen in einer hinteren und geschlossenen Lage.

Die Auskämmung erfolgt mit einem Kämmsegment, welches auf einem Teilabschnitt des Umfanges einer Kammwalze befestigt ist. Der Radius, den das Kämmsegment durch seinen Hüllkreis bestimmt, ist grösser als der Radius der Kammwalze. Da sich das Kämmsegment nur auf einem Teilabschnitt des Umfanges der Rundkammwalze befindet, kann die Zangenlippe einer Unterzangenplatte bzw. der Oberzangenplatte beim Nachvorneverschwenken in diesen Hüllkreis des Kämmsegmentes eintauchen, wenn ein Kämmintervall abgeschlossen ist. Befindet sich die Zange in ihrer vorderen Lage, so ist sie geöffnet und übergibt den ausgekämmten Faserbart an ein Abreisswalzenpaar, wobei eine Lötung mit dem bereits zuvor abgerissenen Faserbart vorgenommen wird.

Bei diesem Abreissvorgang sticht zusätzlich ein Kammaggregat von oben in den abzureissenden Faserbart ein und unterstützt das Absondern von unerwünschten Bestandteilen, z.B. Nissen, Schalenteile o.ä. aus dem abzureissenden Faserbart. Die mit dem abzureissenden Faserbart verbundene und im Zangenaggregat befindliche Watte wird über den Klemmpunkt einer Speisewalze oder anderen Hilfsmitteln zurückgehalten.

Bei dem Vorgang des Auskämmens durch den Rundkamm, bzw. durch das Kämmsegment auf dem Rundkamm, ist es notwendig, den Abstand zwischen dem Hüllkreis des Kämmsegmentes und der Zangenlippe der Unterzangen- bzw. Oberzangenplatte möglichst gering zu halten. In der Regel ist der Abstand beim Kämmvorgang zwischen der Zangenlippe der Oberzangenplatte und dem Hüllkreis des Kämmsegmentes kleiner als der Abstand zwischen der Zangenlippe der Unterzangenplatte und dem Hüllkreis des Kämmsegmentes. Bei der Verarbeitung von hohen Wattengewichten kann es jedoch vorkommen, dass beide Zangenlippen von Ober- und Unterzangenplatte gleichen Abstand zum Hüllkreis des Kämmsegmentes aufweisen.

Durch einen geringen Abstand wird gewährleistet, dass der anschliessend abzureissende Faserbart bis auf ein relativ kurzes Stück durch die Kämmsegmente erfasst und ausgekämmt werden kann. Den optimalsten Fall würde man erreichen, wenn der Hüllkreis der Kämmsegmente direkt und ohne Abstand an die Zangenlippe der Oberzangenplatte tangieren würde. Dies führt jedoch bei der Verwendung von herkömmlichen Kämmsegmenten aus metallischem Werkstoff zu Beschädigungen und zum Teil zur Zerstörung der Zangenlippe der Oberzangenplatte.

Auf Grund der in der Praxis vorhandenen Fertigungs- und Montagetoleranzen ist man deshalb genötigt, zur Vermeidung von Beschädigungen, einen respektiv grossen Abstand zwischen Zangenlippe und Hüllkreis des Kämmsegmentes einzuhalten.

Der Erfindung stellt sich somit die Aufgabe, das oder die Kämmsegmente so auszubilden bzw. zubefestigen, dass eine optimale Auskämmung des Faserbartes gewährleistet wird, wobei Beschädigungen des Zangenaggregates ausgeschlossen werden.

Diese Aufgabe wird dadurch gelöst, dass bei mehreren Kämmsegmenten mindestens ein Kämmsegment aus nichtmetallischem, flexiblem Material besteht. Dadurch ist es möglich, ein Tangieren der flexiblen Kämmsegmente mit der Zangenlippe der Oberzangenplatte vorzusehen, ohne dass dabei die Zangenlippe beschädigt wird. Es kann lediglich vorkommen, dass das Kämmmsegment aus nichtmetallischem flexiblem Material verschlissen wird, welches jedoch als Verschleissteil relativ leicht austauschbar befestigt ist. Vorteilhafterweise wird einerseits vorgeschlagen, ein einzelnes Kämmsegment aus Kunststoff auszubilden oder eine Kombination von einem metallischem Kämmsegment mit einem Kämmsegment aus Kunststoff vorzusehen. Der Hüllkreis des Kämmsegmentes aus Kunststoff ist dabei grösser gewählt als der Hüllkreis des metallischen Kämmsegmentes.

Zur Erhöhung des Auskämmeffektes wird vorgeschlagen, das Kämmsegment aus Kunststoff dem Kämmsegment aus metallischem Werkstoff nachzuordnen. Zum leichteren Auswechseln des Kämmsegmentes aus Kunststoff wird vorgeschlagen, dieses über eine Klebeverbindung, bzw. einem beidseitig klebenden Klebestreifen auf der Rundkammwalze bzw. auf einem auf der Rundkammwalze montierten Grundkörper zu befestigen.

Als Alternative zu dem Kämmsegment aus Kunststoff wird weiterhin vorgeschlagen, das nichtmetallische und flexible Kämmsegment als einen Wulst auszubilden. Der Wulst ist dabei in sich flexibel ausgebildet und kann aus einem entsprechend im Querschnitt geformten mit der Rundkammwalze oder mit dem auf der Rundkammwalze montierten Grundkörper verbunden werden. Die Verbindung kann dabei ebenfalls als Klebeverbindung vorgesehen sein. Weiterhin wird vorgeschlagen, den Wulst als in sich geschlossenes Hohlprofil aus Kunststoff oder Gummi vorzusehen, welches auf seiner zum Hüllkreis gerichteten Fläche mit einem Textilgewebe o.ä. versehen ist. Dieses Textilgewebe o.ä. kann ebenfalls über Klebeverbindungen auf dem Wulst aufgebracht werden.

Der Wulst besitzt die Eigenschaft, dass bei sich drehendem Rundkamm die auftretenden Fliehkräfte eine Verformung des Wulstes radial nach aussen hervorrufen. Dadurch ist eine genaue Anpassung an die Lage der Zangenlippe der Oberzangenplatte möglich. Gleichzeitig wird ein Ausweichen des flexiblen Wulstes beim Auftreffen auf die Zangenlippe der Oberzangenplatte gewährleistet. Dadurch werden übermässige Beanspruchungen bzw. Abnützungen des Wulstes, bzw. des auf dem Wulst befindlichen Textilmateriales verhindert.

Zur Erhöhung der Kämmwirkung durch das Textilmaterial wird vorgeschlagen, dieses so auszubilden, dass es, entgegen der Drehrichtung des Rundkammes gesehen, eine grössere Widerstandskraft in den abstehenden Teilen aufweist als in Drehrichtung des Rundkammes.

Durch den Wulst bzw. das Textilgewebe sollen insbesondere die noch im Faserbart befindlichen Nissen und sonstigen Verunreinigungen ausgekämmt werden.

Vorteilhafte ausgestaltungen der Erfindung gehen aus den Unteransprüchen hervor
Es ist deshalb vorteilhaft, in bezug auf die Kämmrichtung, den Wulst bzw. das Textilgewebe am Ende der Kammgarnitur anzubringen, wobei gewährleistet ist, dass der grösste Teil der als Kämmlinge ausgekämmten Kurzfasern bereits aus dem Faserbart ausgekämmt ist.

Weitere Vorteile sind anhand der nachfolgenden Beschreibung und anhand von Ausführungsbeispielen näher beschrieben und aufgezeigt.

Es zeigen:
- Fig. 1: eine schematische Seitenansicht eines Rundkammes mit einer Teilansicht des Zangenaggregates,
- Fig. 2: ein weiteres Ausführungsbeispiel nach Fig. 1,
- Fig. 3: eine vergrösserte Darstellung nach Fig. 1,
- Fig. 4: ein weiteres Ausführungsbeispiel nach Fig. 1 in vergrösserter Darstellung.

Figur 1 zeigt eine Rundkammwalze 1 mit einer Kammgarnitur 4. Die Kammgarnitur 4 besteht aus einem Grundkörper 2, welcher auf der Rundkammwalze 1 befestigt ist. Auf dem Grundkörper 2 sind die Kammsegmente 3a, 3b und 3c sowie ein Wulst 7 befestigt. Die Kammsegmente 3a bis 3c sind hierbei aus metallischem Werkstoff, z.B. aus Stahl, hergestellt, wobei entgegen der Drehrichtung des Rundkammes gesehen, die einzelnen Kammsegmente unterschiedliche bzw. eine ansteigende Benadelung aufweisen können. Die äusseren Spitzen der Kammsegmente 3a-3c beschreiben einen Hüllkreisradius R₁. An die Kammsegmente 3a, 3b und 3c schliesst ein Wulst 7 an, dessen Hüllkreisradius R₂ beim Stillstand der Rundkammwalze dem Hüllkreisradius R₁ entsprechen kann.

Auf Grund der Fliehkraft bei sich drehendem Rundkamm kann sich der Hüllkreisradius R₂ vergrössern und somit der Lage der Zangenlippe 16 der Oberzangenplatte 10 anpassen, d.h. der Abstand zwischen Wulst und Zangenlippe 16 kann bis auf Null reduziert werden. Es ist jedoch auch denkbar, den Radius R₂ bereits bei Stillstand der Rundkammwalze 1 grösser als den Radius R₁ auszubilden. Der Wulst 7 besteht hier aus einem geschlossenen oder offenen nierenförmigen oder ellipsenförmigen Textilmaterial, das über eine Klebeverbindung oder sonstige Verbindung auf dem Grundkörper 2 befestigt ist. Das Textilgewebe des Wulstes 7 ist derart aufgebaut, dass die abstehenden z.B. aus Filament bestehenden Fasern oder Faserschlaufen in kämmender Wirkung in den Faserbart 14 eingreifen können. Es ist auch denkbar, die abstehenden Fasern z.B. in Schlingenform auszubilden. Der Griff des Textilgewebes muss eine entsprechende Rauhigkeit aufweisen, damit eine Kämmwirkung bzw. ein Auskämmen z.B. von Nissen oder ähnlichen Bestandteilen vorgenommen werden kann.

Zum besseren Ansetzen bzw. zur Unterstützung des Lötvorganges befindet sich im Anschluss an die Kammgarnitur 4 ein Spoilerelement 6, welches dem Faserbart nach dem Auskämmen noch eine Führung verleiht.

Das Ausführungsbeispiel in Fig. 2 entspricht im wesentlichen dem in Fig. 1 bis auf die Verwendung von unterschiedlichen Kämmsegmenten. Anstelle des in Fig. 1 auf dem Grundkörper angebrachten Kämmsegmentes 3c und des Wulstes 7 sind im Beispiel nach der Fig. 2 im Anschluss an zwei metallische Kämmsegmente 3a und 3b ein Kämmsegment 4 aus Kunststoff angeordnet. Die Benadelung der Kämmsegmente 3a, 3b und 5 kann nach hinten, entgegen der Drehrichtung des Rundkammes 1 gesehen, ansteigend ausgebildet sein. Der Hüllradius R₂ der Spitzen des Kämmsegmentes 5 ist grösser als der Hüllradius R₂ der beiden metallischen Kämmsegmente 3a und 3b. Dadurch ist es ebenfalls möglich, den Abstand des Hüllkreises mit dem Hüllkreisradius R₂ des Kunststoffsegmentes zu der Zangenlippe 16 der oberen Zangenplatte 10 auf ein Mindestmass bis auf Abstand Null zu reduzieren.

Figur 3 zeigt lediglich einen Teilausschnitt in vergrösserter Darstellung von Fig. 1.

Figur 4 entspricht bis auf die Wahl der unterschiedlichen Kämmsegmente dem Aufbau des Ausführungsbeispieles nach Fig. 1. Auf dem Grundkörper 2 sind in diesem Beispiel 3 unterschiedliche Kämmsegmente hintereinander angeordnet. Das erste Kämmsegment wird gebildet aus einem metallischen Kämmsegment 3a, welchem ein Kämmsegment 5 aus Kunststoff nachgeordnet ist. Der Radius R₂ des Hüllkreises des Kämmsegmentes 5 ist dabei grösser als der Radius R₁ des Hüllkreises des Kämmsegmentes 3a.

Im Anschluss an das Kunststoffsegment 5 und am Ende der Kammgarnitur 4 befindet sich ein wulstförmiges Hohlprofil 12, auf dessen Aussenfläche ein Textilgewebe 13 befestigt bzw. aufgeklebt ist. Der Hüllkreisradius R₃ des Hüllkreises des Hohlprofiles 12 mit Textilgewebe 13 kann grösser oder gleich wie der Hüllkreisradius R₂ sein. Zur besseren Austauschbarkeit kann das Hohlprofil ebenfalls über eine Klebeverbindung mit dem Grundkörper 2 verbunden sein. Das Hohlprofil 12 ist aus Kunststoff oder aus einem Gummimaterial hergestellt. Im Anschluss an den Grundkörper 2 folgt, wie bereits bei den vorhergehenden Beispielen beschrieben, ein Spoiler 6. Der Auskämmvorgang erfolgt wie nachfolgend beschrieben:
Eine Watte 15 wird von einem nicht aufgezeigten Wattewickel abgezogen und über einen Speisezylinder 11 dem Zangenmaul 8 einer hin- und hergehenden Zange zugeführt. Befindet sich die Zange bezüglich nicht aufgezeigten Abreisszylindern in einer hinteren Stellung, so schliesst das Zangenmaul 8 und die beiden Zangenplatten 9 und 10 klemmen die Watte 15. Die entsprechend einer intermittierenden Förderung zugeführte und jetzt geklemmte Watte 15 ragt aus dem geschlossenen Zangenmaul 8 mit einer vorbestimmten Länge in den Bereich einer umlaufenden Kammgarnitur 4 einer Rundkammwalze 1. Der herausragende Teil der Watte 15 wird allgemein als Faserbart bezeichnet. Auf Grund der entsprechenden Form der Zangenlippe 16 zeigt der Faserbart 14 in Richtung der Drehachse der Rundkammwalze 1.

Sobald der Faserbart 14 auf die Kammgarnitur 4 trifft, wird er hochgestellt und zwischen der Benadelung der Kämmsegmente durchgezogen. Dabei werden die im Faserbart befindlichen und nicht festgeklemmten kurzen Fasern, sowie die im Faserbart befindlichen Verunreinigungen, wie Nissen oder dergl., ausgekämmt. Diese ausgekämmten Bestandteile, auch Kämmlinge genannt, werden von der Kammgarnitur an eine unterhalb des Rundkammes angeordnete und nicht näher aufgezeigte Reinigungswalze abgegeben. Der im Zangenmaul befindliche eingeklemmte Teil des Faserbartes 14 kann nicht durch die Kammgarnitur 4 erfasst werden, wodurch beim anschliessenden Abreissvorgang ein zusätzlicher von oben dem Faserbart zustellbaren Fixkamm, der in den Faserbart einsticht, notwendig ist.

Auf das weitere Verfahren, insbesondere auf den Abreiss- und Lötvorgang, wird hierbei nicht näher eingegangen und auf die der Fachwelt bereits bekannte Veröffentlichungen verwiesen.

Die Verwendung der vorgeschlagenen Kämmsegmente aus nichtmetallischen und flexiblen Materialien ergibt eine Erhöhung der Kämmwirkung durch den Rundkamm, da nur bei Verwendung derartiger Materialien eine entsprechende Annäherung der Kämmsegmente an die Zangenlippe 16 der oberen Zangenplatte 10 möglich ist und somit die Erfassung und Auskämmung der kurzen Fasern und sonstiger Bestandteile, wie z.B. Nissen, Verunreinigungen usw. verbessert. Die Verwendung insbesondere von einem Textilmaterial kann zu einer erhöhten Abscheidung der Nissen führen.

## Patentansprüche

1. Rundkamm einer Kämmaschine mit einer Rundkammwalze (1), welche eine Kammgarnitur (4) mit ein oder mehreren Kämmsegmenten (3a, 3b, 3c, 5, 7, 12) trägt, die einen äusseren Hüllkreis bilden, dadurch gekennzeichnet, dass bei mehreren Kämmsegmenten mindestens ein Kämmsegment (5, 7, 12) aus nichtmetallischem, flexiblem Material besteht.

2. Rundkamm nach Anspruch 1, dadurch gekennzeichnet, dass das nichtmetallische und flexible Kämmsegment (5) aus Kunststoff besteht.

3. Rundkamm nach Anspruch 2, dadurch gekennzeichnet, dass der Radius (R2) des Hüllkreises des Kunststoffsegmentes (5) größer ist als der Radius (R1) des Hüllkreises des oder der metallischen Kämmsegmenten (3a, 3b, 3c).

4. Rundkamm nach Anspruch 3, dadurch gekennzeichnet, dass, in Drehrichtung des Rundkammes gesehen, das Kunststoffsegment (5) im hinteren Bereich der Kammgarnitur (4) angeordnet ist.

5. Rundkamm nach Anspruch 1, dadurch gekennzeichnet, das die gesamte Kammgarnitur (4) aus einem oder mehreren Kämmsegmenten (5, 7, 12) aus nichtmetallischen und flexiblen Material bestehen.

6. Rundkamm nach einem der Ansprüche 2,3 oder 4, dadurch gekennzeichnet, dass das Kunststoffsegment (5) über eine Klebeverbindung mit der Rundkammwalze (1) verbunden ist.

7. Rundkamm nach Anspruch 6, dadurch gekennzeichnet, dass die Klebeverbindung durch einen beidseitig klebenden Klebestreifen hergestellt wird.

8. Rundkamm nach Anspruch 1, dadurch gekennzeichnet, dass mindestens ein Kämmsegment (3a, 3b, 3c) metallisch ist dem mindestens ein nichtmetallisches flexibles Kämmsegment (7, 12) zugeordnet ist, dessen Hüllkreisradius (R2, R3) zumindest während der Arbeitsdrehzahl des Rundkammes größer ist als der Hüllkreisradius (R1) der metallischen Kämmsegmente.

9. Rundkamm nach Anspruch 8, dadurch gekennzeichnet, dass das nichtmetallische, flexible Kämmsegment aus einem auf der Rundkammwalze befestigten Wulst (7, 12) besteht, welcher mit Kämmelementen auf seiner dem äusseren Hüllkreis zugekehrten Fläche versehen ist.

10. Rundkamm nach Anspruch 9, dadurch gekennzeichnet, dass die Kämmelemente aus einem Textilgewebe (13) gebildet sind.

11. Rundkamm nach Anspruch 10, dadurch gekennzeichnet, dass das Textilgewebe (13) auf dem Wulst (12) über eine Klebeverbindung befestigt ist.

12. Rundkamm nach Anspruch 9, dadurch gekennzeichnet, dass der Wulst (7) aus einem Textilgewebe gebildet ist.

13. Rundkamm nach Anspruch 1, dadurch gekennzeichnet, dass das nichtmetallische und flexible Kämmsegment aus einem Textilgewebe besteht.

14. Rundkamm nach Anspruch 13, dadurch gekennzeichnet, dass das Textilgewebe über eine Klebeverbindung mit der Kammwalze (1) verbunden ist.

15. Rundkamm nach einem der Ansprüche 10.11.12,13 oder 14, dadurch gekennzeichnet, dass das Textilgewebe aus gewobenen, gestrickten oder mit Tuftingmaschinen hergestellten Filamenten besteht.

16. Rundkamm nach einem der Ansprüche 10 bis 15, dadurch gekennzeichnet, dass, entgegen der Drehrichtung des Rundkammes gesehen, die Widerstandskraft der vom Textilgewebe (13) nach aussen abstehenden, die Kämmarbeit verrichtenden Elemente größer ist, als deren Widerstandskraft in Drehrichtung des Rundkammes gesehen.

17. Rundkamm nach Anspruch 1, dadurch gekennzeichnet, dass die Kammgarnitur (4) gebildet wird aus mindestens einem metallischen Kämmsegment (3a), einem Kämmsegment aus Kunststoff (5) und mindestens einem Kämmsegment aus einem Textilgewebe (13).

18. Rundkamm nach Anspruch 17, dadurch gekennzeichnet, dass die Hüllkreisradien (R2, R3) der Kunststoffsegmente (5) und der Segmente aus Textilgewebe (13) größer sind als der Hüllkreisradius (R1) der metallischen Kämmsegmente.

19. Rundkamm nach Anspruch 18, dadurch gekennzeichnet, dass mindestens die Kunststoffsegmente (5) und/oder die Segmente aus Textilgewebe (13) über Klebeverbindungen mit der Rundkammwalze (1) verbunden sind.

20. Rundkamm nach einem der Ansprüche 1 bis 19, dadurch gekennzeichnet, dass die Kämmsegmente (3a, 3b, 3c, 5, 7, 12) auf einem auf der Rundkammwalze (1) angebrachten Grundkörper (2) befestigt sind.

## Claims

1. A circular comb of a combing machine with a circular comb cylinder (1) which carries a comb clothing (4) with a plurality of combing segments (3a, 3b, 3c, 5, 7, 12) forming an outer enveloping circle, characterized in that in several combing segments at least one combing segment (5, 7, 12) consists of non-metallic flexible material.

2. A circular comb as claimed in claim 1, characterized in that the non-metallic and flexible combing segment (5) consists of synthetic material.

3. A circular comb as claimed in claim 2, characterized in that the radius (R2) of the enveloping circle of the plastic segment (5) is larger than the radius (R1) of the enveloping circle of the metallic combing segment(s) (3a, 3b, 3c).

4. A circular comb as claimed in claim 3, characterized in that, as seen in the direction of rotation of the circular comb, the plastic segment (5) is arranged in the rear zone of the comb clothing (4).

5. A circular comb as claimed in claim 1, characterized in that the whole comb clothing (4) consists of one or several combing segments (5, 7, 12) made from non-metallic and flexible material.

6. A circular comb as claimed in one of the claims 2, 3 or 4, characterized in that the plastic segment (5) is connected to the circular comb cylinder (1) through a glued connection.

7. A circular comb as claimed in claim 6, characterized in that the glued connection is brought about by adhesive strips which are adhesive on both sides.

8. A circular comb as claimed in claim 1, characterized in that at least one combing segment (3a, 3b, 3c) is metallic, to which is allocated at least one non-metallic flexible combing segment (7, 12) whose enveloping circle radius (R2, R3) is larger at least during the working speed of the circular comb than the enveloping circle radius (R1) of the metallic combing segments.

9. A circular comb as claimed in claim 8, characterized in that the non-metallic flexible combing segment consists of an enlargement (7, 12) which is attached on the circular comb cylinder and is provided with combing elements on its surface showing towards the outer enveloping circle.

10. A circular comb as claimed in claim 9, characterized in that the combing elements (13) are made from a textile fabric (13).

11. A circular comb as claimed in claim 10, characterized in that the textile fabric (13) is attached on the enlargement (12) through a glued connection.

12. A circular comb as claimed in claim 9, characterized in that the enlargement (7) is formed by a textile fabric.

13. A circular comb as claimed in claim 1, characterized in that the non-metallic and flexible combing segment consists of a textile fabric.

14. A circular comb as claimed in claim 13, characterized in that the textile fabric is connected to the comb cylinder (1) through a glued connection.

15. A circular comb as claimed in one of the claims 10, 11, 12, 13 or 14, characterized in that the textile fabric is made from filaments which are woven, knitted or produced in tufting machines.

16. A circular comb as claimed in one of the claims 10 to 15, characterized in that, as seen opposite of the direction of rotation of the circular comb, the resisting force of the elements projecting outwardly from the textile fabric (13) and providing the combing work is higher than their resisting force as seen in the direction of rotation of the circular comb.

17. A circular comb as claimed in claim 1, characterized in that the comb clothing (4) is formed by at least one metallic combing segment (3a), one combing segment made from plastic (5) and at least one combing segment made from a textile fabric (13).

18. A circular comb as claimed in claim 17, characterized in that the enveloping circle radii (R2, R3) of the plastic segments (5) and the segments made from textile fabric (13) are larger than the enveloping circle radius (R1) of the metallic combing segments.

19. A circular comb as claimed in claim 18, characterized in that at least the plastic segments (5) and/or the segments made from textile fabric (13) are connected to the circular comb cylinder (1) through glued connections.

20. A circular comb as claimed in one of the claims 1 to 19, characterized in that the combing segments (3a, 3b, 3c, 5, 7, 12) are attached on a basic body (2) attached to the circular comb cylinder (1).

## Revendications

1. Peigne circulaire d'une peigneuse avec un rouleau de peigne circulaire (1) qui porte une garniture de peignes (4) ayant plusieurs segments de peignes (3a, 3b, 3c, 5, 7, 12) qui forment un cercle enveloppant extérieur,
caractérisé par le fait que,
lorsqu'il y a plusieurs segments de peignes, au moins un segment de peignes (5, 7, 12) est constitué d'une matière non-métallique et flexible.

2. Peigne circulaire selon revendication 1,
caractérisé par le fait que
le segment de peignes (5) non-métallique et flexible est en matière synthétique.

3. Peigne circulaire selon revendication 2,
caractérisé par le fait que
le rayon (R2) du cercle enveloppant du segment en matière synthétique (5) est plus grand que le rayon (R1) du cercle enveloppant du ou des segments de peignes métalliques (3a, 3b, 3c).

4. Peigne circulaire selon revendication 3,
caractérisé par le fait que,
vu dans le sens de rotation du peigne circulaire, le segment en matière synthétique (5) est disposé dans la zone postérieure de la garniture de peignes (4).

5. Peigne circulaire selon revendication 1,
caractérisé par le fait que
la totalité de la garniture de peignes (4) est constituée de un ou plusieurs segments de peignes (5, 7, 12) de matière non-métallique et flexible.

6. Peigne circulaire selon l'une des revendications 2, 3 ou 4,
caractérisé par le fait que
le segment en matière synthétique (5) est relié avec le rouleaux de peigne circulaire (1) par collage.

7. Peigne circulaire selon revendication 6,
caractérisé par le fait que
la liaison par collage est réalisée a l'aide d'une bande adhésive, collant des deux côtés.

8. Peigne circulaire selon revendication 1,
caractérisé par le fait
qu'au moins un segment de peignes (3a, 3b, 3c) est métallique, auquel est adjoint au moins un segment de peignes (7, 12) non-métallique et flexible, dont le rayon de cercle enveloppant (R2, R3) est plus grand que le rayon de cercle enveloppant (R1) des segments de peignes métalliques, au moins pendant le nombre de tours de travail du peigne circulaire.

9. Peigne circulaire selon revendication 8,
caractérisé par le fait que
le segment de peignes non-métallique et flexible est constitué par un boudin (7, 12) fixé sur le rouleau de peigne circulaire, lequel est pourvu d'éléments de peigne sur sa surface faisant face au cercle enveloppant extérieur.

10. Peigne circulaire selon revendication 9,
caractérisé par le fait que
les éléments de peigne sont formés par un tissu textile (13).

11. Peigne circulaire selon revendication 10,
caractérisé par le fait que
le tissu textile (13) est fixé sur le boudin (12) a l'aide d'une liaison par collage.

12. Peigne circulaire selon revendication 9,
caractérisé par le fait que
le boudin (7) est formé par un tissu textile.

13. Peigne circulaire selon revendication 1,
caractérisé par le fait que
le segment de peignes non-métallique et flexible est constitué d'un tissu textile.

14. Peigne circulaire selon revendication 13,
caractérisé par le fait que
le tissu textile est lié avec le rouleau de peigne (1) à l'aide d'une liaison par collage.

15. Peigne circulaire selon l'une des revendications 10, 11, 12, 13 ou 14,
caractérisé par le fait que
le tissu textile est constitué de filaments tissés, tricotés, ou fabriqués sur machines "a tufter".

16. Peigne circulaire selon l'une des revendications 10 a 15,
caractérisé par le fait que,
vu dans le sens opposé au sens de rotation du peigne circulaire, la force de résistance des éléments, ressortant vers l'extérieur du tissu textile (13) et réalisant le travail de peignage, est plus grande que leur force de résistance vue dans le sens de rotation du peigne circulaire.

17. Peigne circulaire selon revendication 1,
caractérisé par le fait que
la garniture de peignes (4) est formée d'au moins un segment de peignes métallique (3a), un segment de peignes en matière synthétique (5) et au moins un segment de peignes en tissu textile (13).

18. Peigne circulaire selon revendication 17,
caractérisé par le fait que
les rayons des cercles enveloppants (R2, R3) des segments en matière synthétique (5) et des segments en tissu textile (13) sont plus grands que le rayon de cercle enveloppant (R1) des segments de peignes métalliques.

19. Peigne circulaire selon revendication 18,
caractérisé par le fait
qu'au moins les segments en matière synthétique (5) et/ou les segments en tissu textile (13) sont reliés avec le rouleau de peigne circulaire (1) a l'aide de liaisons par collage.

20. Peigne circulaire selon l'une des revendications 1 a 19,
caractérisé par le fait que
les segments de peignes (3a, 3b, 3c, 5, 7, 12) sont fixés sur un corps de base (2) disposé sur le rouleau de peigne circulaire (1).
